# DEMANDE DE BREVET EUROPEEN

(11) **EP 2 940 534 A1**
(43) Date de publication de la demande: **04.11.2015**
(21) Numéro de dépôt: 14305630.7
(22) Date de dépôt: 28.04.2014
(51) Int. Cl.: G04G 17/06, A44B 11/00, A44C 5/00, G04B 37/14

(54) **Système de fermeture/ouverture de bracelet réalisant une fonction électrique**

(71) Demandeur: Gemalto SA, 92190 Meudon (FR)
(72) Inventeur: Guignard, Philippe, 13705 LA CIOTAT (FR)

(57) **Abrégé**

L'invention concerne un système de fermeture/ouverture de bracelet, ceinture, sangle ou équivalent comprenant un fermoir, réalisant une fonction électrique ; Le système se distingue en ce que le fermoir (20, 38) comporte ou forme un interrupteur à contacts électriques 21B, 22B).

Il concerne également un dispositif portable électronique (1B, 1C, 1D)) comprenant ledit système de fermeture/ouverture.

## Description

### Domaine de l'invention.

La présente invention concerne un système de fermeture/ouverture de bracelet, ceinture, sangle ou équivalent réalisant une fonction électrique.

Cette invention trouve application dans un système de détection de la proximité d'un dispositif par rapport au corps d'un utilisateur ou par rapport à un objet quelconque.

Plus particulièrement, l'invention trouve également application dans un système antivol notamment pour dispositif électronique destiné à prévenir son utilisation en cas de vol.

Comme dispositif électronique, l'invention vise des dispositifs personnels numériques pour effectuer des communications à travers le corps, comme le dispositif de type eGO décrit dans le brevet n° EP 1695296 B1 ou sur le site http://ego-project.eu/.

### Etat de l'art.

Le brevet EP2560303(A1) décrit une montre électronique comprenant un module de communication à travers le corps eGO ainsi que des moyens de solidarisation (5A, 5B) au poignet d'un porteur. Le bracelet réalise une fonction électrique dans la mesure où il comporte des plaques de condensateurs disposées de part et d'autre des parties du bracelet et reliées à des fils électriques s'étendant dans les parties du bracelet jusqu'au boitier de montre. Quand les plaques sont rapprochées (bracelet fermé), un circuit électrique est formé et cela est détecté dans le boîtier électronique.

### Problème technique

Le type de circuit de détection associé à des plaques de condensateur décrit ci-dessus présente l'inconvénient de manquer de fiabilité et de consommer trop d'énergie. La détection pouvant consister à vérifier à intervalle régulier que le circuit est fermé, il y aurait dans ce cas trop de consommation d'énergie.

En outre, il est nécessaire que les plaques soient bien positionnées en face l'une de l'autre et correctement espacées pour avoir une valeur de capacité constante et fiable.

L'invention a pour but de résoudre au moins l'un des inconvénients ci-dessus.

L'invention a notamment pour objectif de proposer un bracelet, ceinture, sangle ou équivalent réalisant une fonction électrique plus fiable de manière à faire consommer moins d'énergie à tout dispositif électronique associé.

### Caractéristiques résumées de l'invention.

Le principe de l'invention consiste à intégrer un interrupteur à contacts électriques dans un fermoir de système de bracelet, ceinture, sangle ou équivalent et à utiliser ce système notamment dans des dispositifs électroniques susvisés ou pour autres applications.

A cet effet, l'invention a pour objet un système de fermeture/ouverture de bracelet, ceinture, sangle ou équivalent comprenant un fermoir, réalisant une fonction électrique ; le système se distingue en ce qu'il comporte ou forme un interrupteur à contacts électriques agencé sur le fermoir.

Selon d'autres caractéristiques :
- Le système comprend un fermoir à boucle papillon, boucle déployante ou boucle ardillon ;
- Dans le cas d'une boucle à ardillon, les contacts électriques de l'interrupteur se trouvent respectivement sur l'extrémité libre de l'ardillon et sur la boucle ;
- L'axe de rotation de l'ardillon est isolé électriquement de la boucle du fermoir ;
- L'oeillet de l'ardillon et la boucle sont respectivement reliés à une première et seconde piste électriquement conductrice s'étendant le long d'un bracelet jusqu'à un boitier électronique du dispositif ;
- Dans le cas d'une boucle déployante, deux contacts électriques de l'interrupteur sont situés sur une partie du bracelet tandis qu'un autre contact électrique destiné à relier ensemble les deux contacts électriques, est situé sur l'autre partie du bracelet ;

L'invention a également pour objet un dispositif portable électronique comprenant :
- un système de fermeture/ouverture de bracelet comme ci-dessus,
- un bracelet ou sangle pour le maintien du dispositif autour d'une partie notamment d'un porteur ;

Selon d'autres caractéristiques :
- Les deux contacts électriques sont reliés à un boîtier électronique via deux pistes conductrices s'étendant respectivement le long d'une même partie de lien tel qu'un bracelet, sangle, ceinture, à partir du premier et le second contacts ;
- Le dispositif est configuré de manière à permettre au moins un fonctionnement ou au moins une opération après authentification et fermeture du circuit et/ou interdire au moins un fonctionnement ou opération suite à une ouverture du circuit électrique.

### Description des figures.

L'invention sera mieux comprise en se référant à la description suivante faite à titre d'exemple non limitatif et aux dessins ci-annexés, dans lesquels:
- La figure 1 représente un dispositif de l'art antérieur comprenant un système de fermeture/ouverture réalisant une fonction de détection électrique;
- La figure 2A illustre un système de fermeture /ouverture conforme à un premier mode de réalisation l'invention et comprenant ou formant un interrupteur électrique;
- La figure 2B et 2C illustrent respectivement en vue de profil et coupe selon AA, une variante de réalisation d'un axe et d'un ardillon (pointe) pour fermoir à ardillon conforme au premier mode de l'invention ;
- La figure 3 illustre une intégration d'un dispositif électronique avec son circuit interrupteur sur une branche de bracelet ;
- La figure 4 illustre une variante de réalisation d'une branche de bracelet configurée pour recevoir le circuit électrique à interrupteur conforme au premier mode ;
- La figure 5 illustre un dispositif portable électronique pour poignet obtenu après assemblage intégrant le système de fermeture / ouverture selon le premier mode ;
- La figure 5B illustre un autre exemple de raccordement électrique des pistes du bracelet à des contacts électriques dans le boitier de montre de la figure 5 ;
- La figure 5C illustre un exemple de raccordement électrique des pistes du bracelet à des contacts électriques dans le boitier de montre de la figure 5 ;
- La figure 6 illustre un dispositif portable électronique pour poignet obtenu de surmoulage et intégrant le circuit de l'interrupteur selon le premier mode ;
- Les figures 7A et 8A illustrent un système de fermeture /ouverture conforme à un second mode de réalisation l'invention respectivement en position ouvert et fermé;
- Les figures 7B et 8B illustrent les états des contacts électriques de l'interrupteur du système de fermeture /ouverture des figures 7A et 8A;
- La figure 9 illustre un exemple de bracelet à maillons métalliques conducteurs.

### Description détaillée de l'invention.

Des éléments similaires sont désignés par les mêmes numéros de référence dans l'ensemble des figures.

A la figure 1, un dispositif portable électronique conforme à l'art antérieur, comprend un module de communication à travers le corps (de type eGo) 2 ; Le module comporte une surface de contact 3 pouvant contacter ou non électriquement la peau d'un porteur ; Le dispositif comprend également une base 4 (ou boitier de base) comportant le module 2 ; Il comprend aussi des moyens de solidarisation 5A, 5B du dispositif à une partie du corps du porteur, au contact de la peau ; Il comprend aussi des moyens de fixation 6A, 6B d'un accessoire personnel 7 ou d'un boîtier de montre 8 sur le dispositif. Le dispositif comprend une montre 8 de l'utilisateur comme accessoire. La montre se fixe sur la base 4 par l'intermédiaire des attaches de montre 6A, 6B. Le dispositif comprend des moyens de détection d'une solidarisation et désolidarisation au porteur (non représentés entièrement). Ces moyens peuvent comprendre, par exemple, un circuit conducteur 16 s'étendant de la base 4, 14 vers les bras ou sous-parties 5A, 5B du bracelet et comportant aux extrémités des plaques de condensateur 17, 18.

En position de bracelet bouclé, les plaques de condensateur se trouvent en regard l'une de l'autre fermant ainsi le circuit électrique 16. Le dispositif comprend également un circuit de détection de l'état bouclé du bracelet qui est une fonction de l'écartement des plaques capacitives. Ce circuit peut être dans la base et peut alimenter en information une entrée d'un microcontrôleur. Le dispositif est configuré de manière à effectuer une transaction après authentification et solidarisation de préférence dans un délai prédéterminé et/ou avant détection d'une désolidarisation. Ensuite, l'utilisateur enlève son bracelet, ce qui provoque un éloignement des capacités 17, 18 l'une de l'autre ; cet état d'éloignement est détecté par le circuit de détection qui en informe le microcontrôleur. Ensuite, le microcontrôleur désactive ou inhibe toute autorisation de transaction par communication à travers le corps ou corporelle.

A la figure 2A est illustré un système de fermeture /ouverture 20 conforme à un premier mode de réalisation l'invention et comprenant ou formant un interrupteur électrique.

Le système de fermeture/ouverture selon l'invention comprend un fermoir 20 pour différents moyens d'attache ou de liaison notamment pour un bracelet de montre, une ceinture, une sangle porte-bagage ou équivalents. Selon l'invention ces systèmes réalisent également une fonction électrique.

De préférence, ce système est fixé sur le corps d'un porteur mais il peut être utilisé pour fixer ou attacher tout objet. Par exemple, des liens peuvent être fixés sur un mur de manière à y attacher un autre objet avec sécurité. En cas de détachement non autorisé du lien, une alarme ou autre action peut être déclenchée telle une inhibition d'une fonction de l'objet.

Selon une caractéristique des modes de réalisation de l'invention, ces systèmes comportent ou forment un interrupteur à contacts électriques agencé sur le fermoir. Ce type d'interrupteur à contacts électriques est choisi avantageusement pour la simplicité de mise en oeuvre.

Dans les exemples, l'état ouvert et fermé de l'interrupteur électrique s'établit respectivement lors de l'ouverture et fermeture du fermoir. Toutefois cela pourrait être l'inverse selon la position ou agencement des contacts électriques.

Dans l'exemple, le système comprend ici un fermoir 20 du type à boucle ardillon comportant une boucle 21A, un ardillon ou pointe pivotante 22A autour d'un axe de rotation 23 fixé sur la boucle 21A. Toutefois, d'autres types de fermoir peuvent convenir tel que par exemple une boucle papillon, une boucle déployante, etc.

En ce qui concerne le fermoir à boucle à ardillon de l'exemple, les contacts électriques 21B, 22B de l'interrupteur se trouvent respectivement sur la boucle et l'extrémité libre de l'ardillon; Ils correspondent ici à des zones de contact d'une extrémité de l'ardillon avec sensiblement une zone centrale 21B la boucle. Ces zones de contact électrique 21B, 22B peuvent recevoir un traitement spécifique, au moins localisé, anticorrosion et/ou revêtement d'un bon conducteur électrique, tel du cuivre, or...

L'ardillon est ici dans l'exemple, isolé électriquement de la boucle. L'isolation est réalisée en utilisant un axe de rotation de l'ardillon 23 en matière isolante, par exemple un tube plastique. Alternativement, l'ardillon 22A lui même peut être en matière isolante, du moins au niveau d'un oeillet 24(ou palier d'axe) de l'ardillon alors qu'il peut comprendre (au moins en surface un revêtement conducteur destiné à contacter la boucle et s'étendant jusqu'à la périphérie de l'oeillet 24 d'ardillon.

L'oeillet 24 de l'ardillon et la boucle 21A sont respectivement reliés à une première 25 et seconde piste (ou ruban) 26 électriquement conductrices s'étendant ou destinées à s'étendre le long d'un bracelet ou branche de bracelet jusqu'à un boitier électronique d'un dispositif électronique 27 (fig. 3).

Les pistes (ou rubans conducteur flexible 25, 26) sont respectivement au contact électrique, notamment par frottement, avec un bord de la boucle et une surface périphérique de l'oeillet 24.

Les rubans ou (fils conducteurs) sont de préférence enrobés de matière isolante et le cas échéant dénudés à leurs extrémités pour connexion électrique.

L'ensemble (boucle à ardillon 20, pistes 25, 26, boitier ou composant électronique 28) peut être conditionné, enveloppé en tout ou partie dans une branche de bracelet tel qu'illustré à la figure 3.

A la figure 3 est illustré le système de fermeture/ouverture avec fonction interrupteur à contacts électriques comportant l'ensemble ci-dessus. L'ensemble (20, 25, 26, 28) est avantageusement conditionné dans une seule branche 27 de bracelet pour simplifier la fabrication.

Le conditionnement de la branche 27 (figure 4) peut comporter une enveloppe en cuir ou en matière plastique formée d'une bande 30 repliée sur elle-même à plat avec les extrémités venant en butée l'une contre l'autre au milieu du verso de la bande. La branche 27 comporte ici deux orifices ou fentes 32 d'un côté pour permettre la sortie des rubans conducteurs (les rubans peuvent être isolés électriquement au moins au voisinage des axes de rotation). De l'autre côté opposé, la branche comporte ici un orifice 31 pour permettre la sortie de l'ardillon sensiblement de manière classique. La branche comporte un logement cylindrique 23A pour la réception d'axe de rotation à chaque extrémité.

Selon une caractéristique, les deux premier et second contacts électriques 21B, 22B sont reliés à un boîtier électronique 28 via deux pistes (ou ruban) électriquement conductrices 25, 26 s'étendant respectivement le long d'une même partie de lien (branche) tel qu'un bracelet, sangle, ceinture, à partir du premier et le second contacts.

Le boîtier électronique peut comporter une fonction d'inhibition de fonctionnement en cas d'ouverture du circuit interrupteur sans autorisation (notamment authentification) et tout autre fonction électronique et/ou de communication, paiement, identification, etc.

Dans l'exemple, les rubans conducteurs sont agencés et collés de préférence sur une face intérieure et le long de la bande 30 en faisant sortir les rubans du côté du composant 28. La boucle à ardillon ou au moins les axes de rotation (axes de bracelet de montre à pistons) et ardillon peuvent être installés sur la bande avant repliement et collage de la bande sur elle même.

Ensuite, les extrémités libres des pistes conductrices 26, 25 opposées à la boucle, sont reliés au boîtier 28 ou composant électronique par collage ou par un procédé hybride classique de fabrication de plaque de circuit imprimé (PCB). Le système de la figure 3 (20, 25 - 28, 30) en l'état, peut former ou être intégré dans un dispositif portable électronique 1 comprenant une variante de système de fermeture/ouverture du bracelet et une branche de bracelet ou sangle pour le maintien ou fixation du dispositif sur tout objet, partie ou spécifiquement autour d'une partie d'un porteur tel un poignet.

Dans l'exemple, illustré aux figures 5, 6, le composant 28 et les portions de pistes 25, 26 situées proches du composant, peuvent être intégrés dans un boîtier 32 de montre 1B, 1C notamment en plastique, avec écran 29, de manière à constituer un dispositif électronique portable dôté du système de fermeture / ouverture du type à interrupteur à contacts électriques de l'invention.

Sur les figures 2B et 2C, on représente un axe d'ardillon modifié 23 résultant d'une adaptation d'un axe courant 37 de montre pour permettre une fabrication alternative de boucle à ardillon

La figure 2C représente l'axe modifié 23 enfilé dans l'oeillet 24 de l'ardillon 22A en vue de profil et la figure 2B représente une coupe selon A-A.

L'axe 23 comporte un premier manchon isolant 33 s'étendant autour de l'axe courant 37 sur une majorité de la longueur de l'axe.

L'axe d'ardillon modifié 23 peut comporte aussi un autre manchon conducteur 34 sur la longueur restante pour homogénéiser le diamètre de l'axe 23.

L'axe 23 comporte aussi un manchon conducteur électriquement 35 collé ou fixé sensiblement au milieu de l'axe 37 sur le manchon isolant 33 de manière à rester en contact électrique avec l'ardillon qui comporte également ou est constitué d'une matière conductrice électriquement.

Le manchon conducteur central 35 est relié électriquement au ruban conducteur 25 qui peut faire un tour au moins partiel autour de l'axe 23 et /ou être fixé à lui par une colle conductrice.

Le manchon conducteur latéral 34 est relié électriquement au ruban conducteur 26 qui peut aussi faire un tour au moins partiel autour du manchon latéral et /ou y être fixé à lui par de la colle conductrice.

Ainsi, cet axe adapté 23 pour la boucle à ardillon 20, permet de modifier uniquement l'axe de la boucle à ardillon qui peut s'adapter sur toute boucle à ardillon classique sans rien changer au montage de la boucle sur une branche de bracelet. L'axe de montre comporte de manière classique un ressort 36 central interne appuyant sur des pistons mobiles latéraux 37P.

La figure 5 illustre le système complet de l'invention 1 tel qu'intégré dans une montre 1B avec un boîtier 32 de montre enveloppant et s'étendant jusqu'au bracelet 27. Ainsi, les rubans conducteurs peuvent passer directement de la branche de bracelet 27 dans le boîtier à partir du bracelet sans apparaître à l'extérieur.

Le passage des rubans conducteurs électriquement vers le boitier peut être similaire au système décrit précédemment à la figure 2B avec l'axe de rotation 23. On peut également recourir à des systèmes à bille venant en appui sur des bossages conducteurs 47 (ou des inserts conducteurs) logés sur une extrémité arrondie du bracelet 27 et soudé aux rubans conducteurs (ou en contact avec eux) comme illustré à la figure 5B.

Sur cette figure 5B, une extrémité du bracelet (côté boîtier de montre) comporte un bossage arrondi conducteur électriquement 47 serti sur l'extrémité de la branche 27 et maintenu par des crans 48 enfoncés dans la matière du bracelet par exemple au cours d'un assemblage tel un sertissage. Ce bossage comporte une partie externe arrondie, comme une came, destinée à venir au contact d'une bille ou autre pièce équivalente 46 du boîtier de montre. Le bossage comporte une partie concave sensiblement à l'intérieur pour recevoir l'extrémité du bracelet et le ruban dénudé en partie, le ruban étant pris en sandwich entre le bossage et l'extrémité du bracelet.

La surface arrondie du bossage 47 est en contact avec un système à contact électrique à cylindre 46 (ou équivalent notamment à bille) qui coulisse dans un logement adapté du boîtier de montre 38 en étant pressé par un ressort contre le bossage 47. Le ruban 25 sort de la branche 27 par l'orifice 32 et son extrémité dénudée vient au contact électrique du bossage 47 au niveau de sa zone concave interne entre l'extrémité du bracelet et lui-même. Le ressort peut être ensuite connecté à un composant ou circuit électronique 28 du boîtier.

A la figure 5C, est illustré un autre exemple de raccordement électrique des pistes du bracelet 25A, 26A à des contacts électriques dans le boitier de montre de la figure 5.

L'axe 23B de fixation de la branche de bracelet au boîtier est sensiblement différent de celui de la figure 2B. La partie centrale est isolante électriquement et est recouverte de deux manchons conducteurs électriquement 35A et 35B aux extrémités avec un manchon 33 isolant électriquement entre les deux.

Les extrémités de l'axe sont fixées au boîtier par deux vis latérales 46 ou équivalent.

Les pistes ou rubans 25A, 26A, 25B, 26B peuvent être par exemple surmoulées de matériau plastique 27 ou 32 ou de résine. L'extrémité des rubans conducteurs 25A et 25B est dénudée et mis en contact par frottement avec les manchons conducteurs 35A et 35B. Tandis que les rubans conducteurs 25A et 25B peuvent être connectés aux manchons conducteurs 35A, 35B par colle conductrice ou par frottement.

Ainsi, les rubans du bracelet connectent les rubans du boîtier par l'intermédiaire des manchons 35A et 35B.

A la figure 6, l'ensemble de la figure 3 ou au moins des rubans conducteurs 25, 26 peuvent être intégrés dans un bracelet 27 de montre au cours d'une opération de surmoulage notamment plastique du boîtier de montre 32 et des branches 27. Ainsi, il n'y a pas de jonction et de possible exposition à l'extérieur des rubans conducteurs à l'interface du bracelet avec le boîtier de montre. Le boîtier de montre et les branches peuvent être également réalisés par impression 3D sur les rubans.

A la figure 7A et 8A, est illustré un second mode de réalisation du système conforme à l'invention respectivement en position ouvert et fermé.

Le système 1D est dans l'exemple également une montre comme précédemment mais avec un fermoir 38 à boucle déployante. Il comprend un composant électronique 28 s'étendant le long d'au moins une branche de bracelet 27. La boucle déployante comporte deux parties métalliques 39, 40 courbées et articulées entre elles par une articulation 41 et fixée chacune à une branche respective 27 du bracelet par une autre articulation 42, 43.

Selon ce mode de réalisation, deux contacts électriques 22A, 22B de l'interrupteur (fig.7B) sont situés sur une partie 45 du bracelet proche de l'articulation 43 tandis qu'un autre contact électrique 44, destiné à relier ensemble les deux contacts électriques 22A et 22B, est situé sur une autre partie opposée du bracelet 44 proche de l'articulation 42 (fig.7A).

Lorsque le bracelet est fermé figures 8A, 8B, la partie de liaison 22C se rapproche des deux contacts électriques 22A, 22B pour les contacter ensemble électriquement au cours du verrouillage du bracelet et fermer ainsi l'interrupteur (22A, 22B, 22C) pour passage de courant électrique (i).

Les rubans conducteurs de ce second mode peuvent être réalisés sensiblement comme précédemment selon le premier mode à la différence que la boucle 21A est remplacée par une des parties courbées 39, 40 et l'axe 43 porte les deux contacts électriques 22A, 22B de préférence en étant isolé de l'axe avec un manchon isolant 45. Chaque ruban 25 et 26 contacte électriquement un contact électrique correspondant (pouvant être de révolution autour du manchon isolant.

Le contact électrique 22C peut être un clip conducteur ou simplement une surface conductrice disposée sur l'axe conducteur éventuellement sur un manchon isolant électriquement 44 qui vient contacter les deux contacts électriques 22A, 22B quand le bracelet est fermé.

Dans le cas où les branches 27 sont en métal notamment en maillons métalliques (contrairement aux modes précédents), et séparées par un fermoir à boucle déployante, l'invention peut prévoir une séparation isolante entre les deux branches au niveau du fermoir (par exemple, en intégrant un axe isolant, ou un maillon isolant). Les rubans fils conducteurs 25, 26 peuvent s'étendre le long d'une branche 27 jusqu'au fermoir 38 en étant recouverts ou pris en sandwich entre deux rubans isolants.

Le cas échéant au moins une des branches peut être adaptée pour ménager une rainure (non représentée) sur sa surface interne tout le long de la branche afin d'y recevoir une nappe de deux fils isolés ou rubans conducteurs enrobés d'isolant.

A la figure 9 est illustrée une portion de branche 27. La branche 27 est composée de deux sous-branches longitudinales formées chacune de maillons 27A et 27B articulés autour d'axes 37. Les maillons de chaque sous-branche 27A et 27B sont isolés entre eux par des pièces de jonction intermédiaires 33 et axes 37 isolants électriquement. Le contact électrique entre des maillons d'une sous-branche peut s'effectuer via des manchons conducteurs 35 sur chaque axe isolant 37. Les deux rubans conducteurs 25-26 sont donc remplacés par les branches 27A et 27B. L'ajustement entre les pièces peut être suffisant pour créer le contact électrique entre les maillons 27A ou 27B. Les manchons conducteurs électriquement 35 et manchon intermédiaire isolant 33B peuvent le cas échéant être supprimés.

Le dispositif 1, 1B, 1C, 1D peut être celui de la figure 1 avec des adaptations selon l'invention.

Selon une caractéristique, le dispositif 1B, 1C, 1D portable électronique peut comprendre dans le boîtier, un module de communication à travers le corps. Ce module comporte de préférence une surface de contact destinée à contacter électriquement la peau d'un porteur ou comporte une électrode pour induire un champ électrique sur la peau.

Selon une caractéristique, le dispositif portable électronique est configuré de manière à permettre au moins un fonctionnement ou au moins une opération après authentification et fermeture du circuit et/ou interdire au moins un fonctionnement ou opération suite à une ouverture du circuit électrique.

Par exemple, le dispositif 1B, 1C, 1D peut aussi déclencher une alarme si un objet est attaché ou maintenu avec le système de fermeture / ouverture de l'invention. En particulier, l'ouverture de l'interrupteur du circuit peut rompre un état haut de tension qui est détecté et provoque le déclenchement d'une opération quelconque.

Alternativement, une information d'authentification peut être stockée dans une mémoire volatile après la fermeture du circuit et interrupteur à contact. Cette information permet d'effectuer une transaction car sa présence est vérifiée dans la mémoire volatile avant de valider une transaction.

Si l'interrupteur 20, 38 est ouvert, par exemple parce que le dispositif a été arraché du porteur ou parce qu'un objet était maintenu avec le système de fermoir de l'invention à un endroit quelconque sécurisé avec le système de l'invention, alors, la mémoire n'est plus alimentée et l'information d'authentification est perdue.

L'information d'authentification peut être de toute sorte, et saisie de toute manière. Elle peut être une empreinte digitale saisie avec un capteur d'empreinte, une voix, un ou des sons audio saisis par microphone, une signature saisie sur un pavé sensitif, un code PIN, un iris de l'oeil, etc.

Ainsi, l'invention permet d'économiser de l'énergie de batterie. L'ouverture de l'invention qui peut correspondre à l'état de repos de l'objet non porté ne consomme aucune énergie car le circuit de courant est ouvert. La fermeture de l'invention qui peut correspondre à un état actif de l'objet attaché/porté ne consomme qu'un très faible courant de l'ordre du micro ampère. Ce courant est inférieur au courant de stand by du produit et ne modifie pas significativement l'autonomie de celui ci;

Les contacts de commutation 21B, 22B sont fiables. L'emplacement des commutateurs sur une sangle ou branche unique de bracelet facilite sa mise en oeuvre. Le cas échéant, les contacts électriques peuvent être également répartis sur deux branches d'un bracelet.

L'invention a aussi l'avantage d'utiliser et /ou de légèrement adapter un produit très courant réduisant ainsi l'impact de coût.

## Revendications

1. Système de fermeture/ouverture de bracelet, ceinture, sangle ou équivalent comprenant un fermoir, réalisant une fonction électrique, **caractérisé en ce que** le fermoir (20, 38) comporte ou forme un interrupteur à contacts électriques 21B, 22B).

2. Système de fermeture/ouverture selon la revendication précédente, **caractérisé en ce que** l'état ouvert et fermé de l'interrupteur s'établit respectivement lors de l'ouverture et fermeture du bracelet.

3. Système de fermeture/ouverture selon la revendication précédente, **caractérisé en ce qu'**il comprend un fermoir à boucle papillon, boucle déployante (38), ou boucle ardillon (20).

4. Système de fermeture/ouverture selon la revendication précédente, **caractérisé en ce que** dans le cas d'une boucle à ardillon (20), les contacts électriques (21B, 22B) de l'interrupteur se trouvent respectivement sur l'extrémité libre de l'ardillon (22A) et sur la boucle (21A).

5. Système de fermeture/ouverture selon la revendication précédente, **caractérisé en ce que** l'axe de rotation (23) de l'ardillon est isolé électriquement de la boucle (21A) du fermoir (20).

6. Système de fermeture/ouverture selon l'une des revendications 3 à 5, **caractérisé en ce que** l'oeillet (45) de l'ardillon (22A) et la boucle (21A) sont respectivement reliés à une première (25) et seconde piste (26) électriquement conductrice s'étendant le long d'un bracelet (27) jusqu'à un boitier électronique (28) du dispositif.

7. Système de fermeture/ouverture selon la revendication précédente, **caractérisé en ce que** dans le cas d'une boucle déployante (38), deux contacts électriques (22A, 22B) de l'interrupteur sont situés sur une partie du bracelet (43) tandis qu'un autre contact électrique (22C) destiné à relier ensemble les deux contacts électriques, est situé sur l'autre partie (42) du bracelet.

8. Dispositif portable électronique (1B, 1C, 1D)) comprenant :
- un système de fermeture/ouverture (20, 38) du bracelet selon la revendication précédente.
- un bracelet (27) ou sangle pour le maintien du dispositif autour d'une partie notamment d'un porteur,

9. Dispositif portable électronique selon la revendication précédente, **caractérisé en ce que** les deux contacts électriques (22A, 22B) sont reliés à un boîtier électronique (28) via deux pistes conductrices (25, 26) s'étendant respectivement le long d'une même partie de lien (27) tel qu'un bracelet, sangle, ceinture, à partir du premier et le second contacts.

10. Dispositif portable électronique selon la revendication précédente, **caractérisé en ce qu'**il comprend dans le boîtier (28), un module de communication (2) à travers le corps.

11. Dispositif portable électronique selon la revendication précédente, **caractérisé en ce qu'**il est configuré de manière à permettre au moins un fonctionnement ou au moins une opération après authentification et fermeture du circuit et/ou interdire au moins un fonctionnement ou opération suite à une ouverture du circuit électrique.
